# EUROPÄISCHE PATENTSCHRIFT

(11) **EP 0 572 847 B1**
(45) Veröffentlichungstag und Bekanntmachung des Hinweises auf die Patenterteilung: **26.08.1998**
(21) Anmeldenummer: 93107938.8
(22) Anmeldetag: 15.05.1993
(51) Int. Cl.: G07F 3/02, G07D 5/08

(54) **Münzdetektor**
Coin sensor
Détecteur de pièces de monnaie

(30) Priorität: 03.06.1992 CH 1782/92
(43) Veröffentlichungstag der Anmeldung: 08.12.1993
(73) Patentinhaber: Landis & Gyr Technology Innovation AG, 6301 Zug (CH)
(72) Erfinder: Seitz, Thomas, CH-6300 Zug (CH)
(74) Vertreter: Müller, Hans-Jürgen, Dipl.-Ing.

(56) Entgegenhaltungen:
- FR-A- 1 532 020
- GB-A- 2 174 227
- US-A- 3 901 368
- US-A- 4 353 453
- US-A- 4 441 602

## Beschreibung

Die Erfindung bezieht sich auf einen induktiven Münzdetektor und ein Verfahren zu dessen Herstellung der im Oberbegriff des Anspruchs 1 genannten Art.

Solche induktive Münzdetektoren eignen sich beispielsweise für die Identifizierung von Münzen bei Münzprüfern.

Ein induktiver Münzdetektor der im Oberbegriff des Anspruchs 1 genannten Art ist aus der GB-A 2'151'062 bekannt. Der Münzdetektor besteht aus einer flachen Spule im Schaltkreis eines Hochfrequenz-Oszillators. Ein aus der Spule tretendes magnetisches Wechselfeld durchdringt senkrecht einen Münzkanal. Eine im Münzkanal durch das Wechselfeld rollende Münze verändert die Resonanzfrequenz des Oszillators durch Wechselwirkung der Münze mit dem Wechselfeld. Die durch die Anwesenheit der Münze hervorgerufene Frequenzabweichung dient als Mass für den zu messenden Parameter, wie z. B. Durchmesser, Legierung, Anwesenheit generell etc. Die Spule ist aus Draht gewickelt oder auf einer Leiterplatte durch Aetzen einer Kaschierung aus Kupfer hergestellt. Der übrige, weiter entfernt aufgestellte Teil des Hochfrequenz-Oszillators ist über störsignalsicher abgeschirmte Zuleitungen mit der Spule verbunden.

Aus der US-PS 4'494'100 sind Flachspulen bekannt, bei denen ein elektrisches Leitermaterial als einlagige Spirale auf einem flachen Körper aus Isoliermaterial aufgebracht ist und die in verschiedenen Technologien herstellbar sind. Die Spule ist an der Berandung des Isoliermaterials und im Zentrum der Spirale kontaktiert.

Aus der FR-A 1 532 020 sind flache, spiralförmige Leiteranordnungen auf einer starren Leiterplatte als Teil eines induktiven Münzprüfers bekannt, wobei die Leiterplatte mit den spiralförmigen Leiteranordnungen am Münzkanal angeordnet ist und einen Teil des Münzkanals bildet.

Der Münzprüfer aus der US-A 4 441 602 weist paarweise angeordnet je zwei spiralförmige Sende- und Empfangsspulen auf starren Leiterplatten auf, wobei ein erstes aus einer Sende- und Empfangsspulen gebildetes Paar einen Münzkanal und ein zweites Paar eine Referenzmünze einschliessen. Auf den Leiterplatten sind auch die elektronischen Bauteile der Sende- bzw. Empfangsschaltung angeordnet. Eine den Münzkanal passierende unbekannte Münze schwächt auf charakteristische Weise die Kopplung zwischen der Sende- und der Empfängerspule des ersten Paares. Ist das Ausmaß der Schwächung durch die Münze gleich der Schwächung des Spulenpaars mit der Referenzmünze, so ist die Münze im Münzkanal als eine anzunenmende identifiziert.

Ausserdem ist aus der Herstellung integrierter Schaltungen (IC) bekannt, Mikrochips mit der integrierten Schaltung auf Träger zu montieren, die zusammen mit Anschlussbeinen aus einem Blechstreifen streifen gestanzt sind. Nach dem Ausstanzen weist der eine regelmässige Folge von sogenannten "lead frames" mit je einem Träger und der vorbestimmten Anzahl der Anschlussbeine auf. Die "lead frames" bleiben beidseitig über durchgehende Randstreifen mit Positionierlöchern verbunden. Dieser "lead frames"-Blechstreifen ermöglicht kostengünstige Verfahren beim Bestücken der Träger mit den Mikrochips, dem Bonden von Verbindungen zwischen Anschlüssen der integrierten Schaltung und den entsprechenden, regelmässig angeordneten Anschlussbeinen sowie dem Verpressen der Schaltung mit Kunststoff zu einem IC. Anschliessend wird der fertiggestellte IC aus dem "lead frame" freigestanzt.

Der Erfindung liegt die Aufgabe zugrunde, einen störstrahlarmen, kostengünstigen induktiven Münzdetektor zu schaffen, der einfach einbaubar und im Münzprüfer anzuordnen ist.

Die Erfindung besteht in den im Anspruch 1 angegebenen Merkmalen. Vorteilhafte Ausgestaltungen ergeben sich aus den abhängigen Ansprüchen.

Nachfolgend wird ein Ausführungsbeispiel der Erfindung anhand der Zeichnungen näher erläutert.

Es zeigt:
- Figur 1: einen Münzprüfer mit einem Münzdetektor,
- Figur 2: den Münzdetektor im Querschnitt und
- Figur 3: einen Ausschnitt aus einem bestückten Band.

In der Figur 1 bedeutet 1 einen Münzkanal in einem Münzprüfer, 2 eine Münze, 3 eine Spule, 4 eine Detektorschaltung, 5 ein Speisegerät und 6 eine Auswerteeinheit. Das Speisegerät 6 dient der Energieversorgung und ist über Speiseleitungen 7 mit der Detektorschaltung 4 und über Versorgungsleitungen 8 mit der Auswerteeinheit 6 verbunden. Eine Signalleitung 9 erstreckt sich von der Detektorschaltung 4 zur Auswerteeinheit 6 zum Uebertragen von Messignalen. Die Auswerteeinheit 6 analysiert auf vorbestimmte Weise die Messignale und kann über eine Befehlsleitung 10 eine Dienstleistung freigeben. Der Münzprüfer ist z. B. in einem öffentlichen Telephon oder in einem Verkaufsautomaten eingebaut und ermöglicht ein Auslösen der Dienstleistung mittels Münzen 2.

Der Münzprüfer umfasst wenigstens einen induktiven Münzdetektor, der aus der Spule 3 und der Detektorschaltung 4 gebildet ist und als Abtastelement am Münzkanal 1 zum Messen einer vorbestimmten Grösse der Münze 2, wie Durchmesser der Münze 2, Art der Münzlegierung usw., oder zur Anwesenheitskontrolle der Münze 2 im Münzkanal 1 dient.

Die Spule 3 weist wenigstens eine flache spiralförmige Leiteranordnung 11 auf, damit die Spule 3 möglichst platzsparend am Münzkanal 1 angeordnet werden kann. Ein Wechselstrom in der Leiteranordnung 11 der Spule 3 erzeugt ein magnetisches Wechselfeld, das in Richtung zur Spulenachse 12 (Figur 2) den Münzkanal 1 senkrecht zu einer Laufrichtung 13 der Münze 2 durchdringt, beispielsweise derart, dass die Spulenachse 12 auch parallel zur Achse der sich an der Spule 3 vorbeibewegenden Münze 2 ausgerichtet ist.

In der Figur 2 weist die Spule 3 (Figur 1) zwei beidseitig auf einer Isolierfolie 14 koaxial aufeinander ausgerichtete flache spiralförmige Leiteranordnungen 11 und 11' auf, die mittels einer Durchkontaktierung 16 durch das Zentrum 15 der Spule 3 hindurch miteinander elektrisch verbindbar sind. Die gestrichelt gezeichnete Spulenachse 12 steht senkrecht zur Ebene der Leiteranordnung 11 bzw. 11' und durchstösst das Zentrum 15. Die Leiteranordnung 11 bzw. 11' windet sich vom Zentrum 15 ausgehend um die Spulenachse 12 herum bis zur Peripherie der Leiteranordnung 11 bzw. 11' und endet in einem Spulenanschluss 17 bzw. 18. Jedes elektrische Leitermaterial ist für die Leiteranordnung 11, 11' verwendbar, jedoch ist Kupfer besonders kostengünstig.

Die beiden Leiteranordnungen 11 und 11' können mit der Durchkontaktierung 16 zu einer flachen zweilagigen Spule 3 verschaltet werden, deren Windungen aus den Leiteranordnungen 11 und 11' bestehen. Um die Induktivität der Spule 3 zu erhöhen, weisen beide Leiteranordnungen 11 und 11' den gleichen Windungssinn auf.

Ausserhalb der Leiteranordnung 11 ist auf der Isolierfolie 14 die Detektorschaltung 4 angeordnet. Ueber zwei kurze Brücken 19, 19' sind die Spulenanschlüsse 17, 18 der zweilagigen Spule 3 mit der Detektorschaltung 4 verbunden, wobei die eine Brücke 19' durch die Isolierfolie 14 hindurch auf die andere Seite zum Spulenanschluss 18 führt. Die Detektorschaltung 4 weist Anschlussflächen zur Kontaktierung auf, die über Verbindungen 20 an die Anschlussfahnen 21 für die Speiseleitungen 7 (Figur 1) und die Signalleitung 9 (Figur 1) angeschlossen sind.

Zum Erzielen einer kleineren Induktivität kann die Spule 3 auch einlagig ausgeführt sein. Die Isolierfolie 14 kann nur auf der einen Seite die Leiteranordnung 11 tragen oder es ist nur die eine Leiteranordnung 11 bzw. 11' angeschlossen, wobei die Durchkontaktierung 16 fehlt. Die Brücken 19, 19' enden spulenseitig im Zentrum 15 und am Spulenanschluss 17 bzw. 18.

Zur Erhöhung der Stabilität ist der Münzdetektor mit Vorteil in einem flachen Gehäuse 22 untergebracht. Durch Umspritzen der Spule 3 und der Detektorschaltung 4 mit einem Kunststoff ist kostengünstig ein stabiles flaches Gehäuse 22 herstellbar. Die beiden Flachseiten 23, 23' des Gehäuses 22 werden von der Spulenachse 12 senkrecht durchstossen. Die Anschlussfahnen 21 stellen durch das Material des Gehäuses 22 hindurch die Verbindung zu den Speiseleitungen 7 (Figur 1) und der Signalleitung 9 (Figur 1) her. Es ist auch möglich, anstelle der Anschlussfelder 21 direkt die Speiseleitungen 7 und die Signalleitung 9 als Drahtenden zum direkten Anschliessen an das Speisegerät 5 (Figur 1) und der Auswerteeinheit 6 (Figur 1) nach aussen zu führen, da bereits drei Adern für die notwendigen Leitungen 7, 9 zwischen dem Münzdetektor und dem Speisegeräte 5 und der Auswerteeinheit 6 ausreichend sind.

Eine kostengünstige Herstellung der Münzdetektoren erfolgt hintereinander auf einer bandförmigen Isolierfolie 14, wobei sich die Anordnung der Spule 3, der Detektorschaltung 4, der Anschlussfahnen 21 und das Gehäuse 22, 22' in einem Registerabstand A längs der Isolierfolie 14 wiederholt.

Die Detektorschaltung 4 ist auf einem Substrat 24 aus Leitermaterial aufgeklebt und umfasst, wie in der Figur 3 gezeigt ist, eine Oszillatorschaltung 25 und eine Messschaltung 26. Die Oszillatorschaltung 25 in Verbindung mit der Spule 3 (Figur 1) bildet einen LC-Oszillator mit der Spule 3 als Induktivität. Beispiele solcher LC-Oszillatoren sind im Buch "Halbleiter-Schaltungstechnik" von U. Tietze und Ch. Schenk, Springer-Verlag Berlin, 1978, ISBN 3-540-08628-5, Seiten 419 bis 430, 4. Aufl., beschrieben. Der von der Oszillatorschaltung 25 in der Spule 3 erzeugte Wechselstrom bewirkt das magnetische Wechselfeld des Münzdetektors im Münzkanal 1 (Figur 1). Ohne eine Münze 2 (Figur 1) im magnetischen Wechselfeld schwingt der LC-Oszillator auf einer vorbestimmten Leerlauffrequenz f₀. Sobald das Material der Münze 2 dem Wechselfeld Energie entzieht, verändert sich die Frequenz f des LC-Oszillators. Die Messschaltung 26 ist zum Messen der Frequenzabweichung δf = f - f₀ eingerichtet und sendet ein der Frequenzabweichung δf entsprechendes Signal über die Signalleitung 9 (Figur 1) zur Auswerteschaltung 6 (Figur 1).

Wird über die Anschlussfahnen 21 elektrische Energie zugeführt, beginnt der LC-Oszillator des Münzdetektors zu schwingen, wobei die Induktivität der Spule 3 und ein parallel zur Spule 3 geschalteter Kondensator der Oszillatorschaltung 25 die Frequenz f₀ bestimmen. Da die Spule 3 und der Kondensator in der Oszillatorschaltung 25 sehr eng toleriert herstellbar sind, streut die Leerlauffrequenz f₀ in einem engen Band, so dass sich eine Abstimmung des LC-Oszillators auf die vorbestimmte Leerlauffrequenz f₀ erübrigen kann.

Die Spule 3 besitzt je nach Windungszahl und der Anzahl in Serie geschalteter Leiteranordnungen 11, 11' (Figur 2) eine Induktivität zwischen 0,5 µH und 50 µH. Die zweilagige Spule 3 mit einem vorbestimmten Durchmesser von 14 mm beider Leiteranordnungen 11, 11' weist bei total 20 Windungen eine Induktivität von 2920 nH auf. Die einlagige Spule 3 besitzt mit der einen Leiteranordnung 11 von gleichem Durchmesser und 10 Windungen nur einen Viertel der Induktivität, d. h. 730 nH. Die Spulen 3 haben einen Gütefaktor Q im Bereich von 5 bis 10. Der gemessene Gütefaktor der einlagigen Spule 3 beträgt Q = 8. Für den Münzdetektor geeignete Leerlauffrequenzen f₀ liegen im Bereich von 1 MHz bis 20 MHz.

Der Münzdetektor weist den Vorteil auf, dass wegen der kurzen Brücken 19, 19' zwischen der Oszillatorschaltung 25 und der Spule 3 ein störstrahlarmer und wegen der automatisierbaren Herstellung auch ein kostengünstiger Aufbau des LC-Oszillators möglich ist. Trotz der hohen Frequenzen f des LC-Oszillators strahlen die Speiseleitungen 7 und die Signalleitung 9 keine störenden elektromagnetischen Wellen ab, die die Funktion des Münzprüfers beeinträchtigen und den LC-Oszillator zusätzlich belasten würden. Der kompakte Münzdetektor ist einfach im Münzprüfer am Münzkanal 1 anzuordnen und zeichnet sich durch einen niedrigen Stromverbrauch aus.

Der Münzdetektor ist auch generell als Sensor verwendbar, der eine Annäherung eines Metallstücks mit dem Wechselfeld der Spule 3 feststellt.

Die Oszillatorschaltung 25 und die Messschaltung 26 können auf einem Si-Waferchip in CMOS-Technologie ausgeführt sein. Diese Massnahme senkt die Stromaufnahme der Detektorschaltung 4 auf weniger als 30 µA bei einer Speisespannung von 5 V, wenn der LCOszillator mit der einlagigen Spule 3 bei der Leerlauffrequenz f₀ von etwa 16 MHz schwingt.

Die Isolierfolie 14 weist wenigstens auf einer Seite die Leiteranordnung 11 bzw. 11', die Anschlussfahnen 21 sowie das Substrat 24 auf. Diese Leiterstücke 11, 17, 21 und 24 bzw. 11, 11', 17, 18, 21 und 24 aus einem elektrischen Leitermaterial können in einem Druckverfahren bzw. durch Aufdampfen oder Abscheiden ein-oder beidseitig auf die Isolierfolie 14 aufgebracht werden. Nachfolgend ist beispielhaft die schrittweise Herstellung der Münzdetektoren beschrieben, wobei die Leiterstücke 11, 17, 21 und 24 bzw. 11, 11', 17, 18, 21 und 24 aus dem ein- oder beidseitig auf die Isolierfolie 14 kaschierten Leitermaterial heraus geätzt sind. Das elektrische Leitermaterial weist eine Dicke von 0,01 mm bis 0,15 mm oder mehr auf. Das dickere Leitermaterial bewirkt eine vorteilhafte Steifigkeit der Anschlussfahnen 21.

Als flexible Isolierfolie 14 kann ein Band 27 einer im Handel üblichen KAPTON^{(R)}-Folie von 70 µm Dicke mit einer ein- bzw. beidseitigen Auflage von 17 µm Kupfer verwendet werden.

Das Herstellverfahren gliedert sich in die Schritte:
a) In eine Randzone 28 oder in beide Randzonen 28, 28' längs des Bandes 27 werden zuerst wenigstens im Registerabstand A Positionierlöcher 29, 29' eingestanzt. Gleichzeitig wird im Registerabstand A ein Trägerblatt 30 bis auf schmale Stege 31 zu den Randzonen 28, 28' und beide Randzonen 28, 28' verbindende Querstegen 32 freigestanzt. Die Querstege 32 verleihen dem Band 27 eine zur Weiterverarbeitung ausreichende Stabilität.
b) Im Registerabstand A werden ausgerichtet auf die Positionierlöcher 29, 29' für die Leiterstücke 11, 17, 21 und 24 bzw. 11, 11', 17, 18, 21 und 24 vorgesehenen Flächen mit Aetzmasken 33 abgedeckt. In der Zeichnung der Figur 3 ist ein symbolischer Teil der Aetzmaske 33 durch Schraffur hervorgehoben.
c) Das neben den Aetzmasken 33 freiliegende Leitermaterial wird weggeätzt,
d) Die Aetzmasken 33 werden mit Hilfe von Lösungsmitteln durch Waschen entfernt,
e) Auf die Positionierlöcher 29, 29' ausgerichtet wird das Substrat 24 mit der Detektorschaltung 4 auf einer freigeätzten Fläche des Trägerblatts 30 befestigt. Die Anschlussfahnen 21 werden über die Verbindungen 20 an die Detektorschaltung 4 angeschlossen.
f) Die Oszillatorschaltung 25 wird über die Brücken 19, 19' bei der einlagigen Spule 3 mit dem Zentrum 15 und dem Spulenanschluss 17 oder bei der zweilagigen Spule 3 mit den beiden Spulenanschlüssen 17 und 18 zum LC-Oszillator verbunden, wobei bei der zweilagigen Spule 3 zusätzlich die Durchkontaktierung 16 (Figur 2) im Zentrum 15 hergestellt wird.
g) Auf die Positionierlöcher 29, 29' ausgerichtet wird das Trägerblatt 30, das mit der Spule 3 und mit der Detektorschaltung 4 bestückt ist, zusammen mit den Anschlussfahnen 21 mit einem Kunststoff umpresst, so dass der Kunststoff das gestrichelt gezeichnete flache Gehäuse 22 bildet, wobei vom Trägerblatt 30 her gesehen, etwa das erste Viertel jedes Steges 31 im Gehäuse 22 eingeschlossen ist und die aufeinander folgenden Gehäuse 22, 22' (Figur 2) im Bereich der Querstege 32 wenigstens um deren Breite getrennt sind.
h) Die Münzdetektoren werden durch Abtrennen der Stege 31 und Freistanzen der Anschlussfahnen 21 aus dem Quersteg 32 als integrierter Baustein einbaufertig aus dem Band 27 vereinzelt.

Die Spule 3 wird als Teil des "lead frame" zusammen mit dem Substrat 24 und den Anschlussfahnen 21 aus dem Band 27 erzeugt. Der Vorteil dieses Verfahrens ist seine Eignung zur automatisierbaren Herstellung des Münzdetektors, da alle Verbindungen 16, 19, 19', 20 auf dem Trägerblatt 30 mittels Bonden von dünnen Drähten kostengünstig ausführbar sind, wenn die Detektorschaltung 4 auf einem Halbleiterchip integriert ist und der frequenzbestimmende Kondensator der Oszillatorschaltung 25 als getrenntes Bauelement 25' auf dem Substrat 24 angeordnet und direkt mit den Spulenanschlüssen 17, 18 verbunden ist.

Zwischen den Verfahrensschritten f) und g) kann der Münzdetektor abgeglichen werden, wobei in der Messschaltung 26 der Wert der am LC-Oszillator gemessenen Leerlauffrequenz fₒ für die Berechnung der Frequenzabweichung δf gespeichert wird.

Das Herstellverfahren kann für zweilagige Spulen 3 dahingehend modifiziert werden, dass zuerst die Leiteranordnungen 11 auf dem einseitig kaschierten Band 27 nach den Herstellschritten a) bis d) erzeugt werden. Anschliessend werden die leiterfreien Seiten zweier so behandelten, identischen Bänder 27 auf die Positionierlöcher 29, 29' ausgerichtet zu einem Verbundstreifen zusammengefügt, wobei die Leiteranordnungen 11 auf beiden Seiten des Verbundstreifens auch koaxial und im gleichen Windungssinn angeordnet sind. Der Verbundstreifen wird in den folgenden Herstellschritten e) bis h) wie ein zweiseitig kaschiertes Band 27 weiterverarbeitet.

## Patentansprüche

1. Münzdetektor zum induktiven Abtasten von sich in einem Münzkanal (1) bewegenden Münzen (2) mittels eines hochfrequenten elektromagnetischen Wechselfelds, mit einer LC-Oszillatorschaltung (25) zum Erzeugen des hochfrequenten Wechselfeldes, wobei die induktive Komponente der LC-Oszillatorschaltung (25) von einer elektrischen Spule (3) gebildet ist, die als flache spiralförmige Leiteranordnung (11, 11') auf einem band- oder plättchenförmigen Träger angeordnet ist und zur Erzeugung eines im Münzkanal (1) im wesentlichen senkrecht zur Münzlaufrichtung (13) verlaufenden Wechselfeldes dient, wobei weitere Komponenten der LC-Oszillatorschaltung (25) auf dem Träger angeordnet und mit der Spule (3) verbunden sind, und mit einer Auswerteschaltung (6),
**dadurch gekennzeichnet,**
daß der Träger als Isolierfolie (14) ausgebildet ist, daß die Isolierfolie (14) als Träger nicht nur für die LC-Oszillatorschaltung (25), sondern auch für eine Meßschaltung (26) dient,
daß die LC-Oszillatorschaltung (25) mit der Meßschaltung (26) eine Detektorschaltung (4) für die Münzen (2) bildet, daß die LC-Oszillatorschaltung (25) über kurze Verbindungsbrücken (19, 19') mit der spiralförmigen Leiteranordnung (11, 11') verbunden ist,
daß die Detektorschaltung (4) ein von der Frequenzabweichung (δf) zwischen der Leerlauffrequenz (fₒ) und der von der Belastung des elektromagnetischen Wechselfeldes abhängigen Frequenz (f) der LC-Oszillatorschaltung (25) abhängiges Signal zur Ansteuerung der Auswerteschaltung (6) erzeugt, und
daß die Detektorschaltung (4) zur Energieversorgung über Speiseleitungen (7) mit einem Speisegerät (5) des Münzprüfers und zur Signalübermittlung über eine Signalleitung (9) mit einer Erkennungsschaltung (6) des Münzprüfers verbunden ist.

2. Münzdetektor nach Anspruch 1,
**dadurch gekennzeichnet,**
daß die Oszillatorschaltung (25) und/oder die Meßschaltung (26) in CMOS-Technologie auf einem Halbleiterchip integriert sind.

3. Münzdetektor nach Anspruch 1 oder 2,
**dadurch gekennzeichnet,**
daß der frequenzbestimmende Kondensator der LC-Oszillatorschaltung (25) als getrenntes Bauelement auf einem Substrat (24) angeordnet und direkt mit elektrischen Anschlüssen der spiralförmigen Leiteranordnung (11, 11') verbunden ist.

4. Münzdetektor nach einem der vorhergehenden Ansprüche,
**dadurch gekennzeichnet,**
daß in der Meßschaltung (26) eine Einrichtung zum Speichern der Leerlauffrequenz (fₒ) des LC-Oszillators angeordnet ist.

5. Münzdetektor nach einem der vorhergehenden Ansprüche,
**dadurch gekennzeichnet,**
daß die Detektorschaltung (4) mit Kunststoff umspritzt oder umpreßt ist und ein flaches Gehäuse (22) bildet, dessen Flachseiten (23, 23') parallel zur Ebene der spiralförmigen Leiteranordnung (11, 11') ausgerichtet sind.

6. Münzdetektor nach Anspruch 5,
**dadurch gekennzeichnet,**
daß aus dem Gehäuse (22) wenigstens drei Anschlußelemente (21) hinausgeführt sind, von denen zwei Anschlußelemente (21) über Speiseleitungen (7) die Verbindung der Detektorschaltung (4) mit einer elektrischen Speisespannungsquelle (5) und mindestens ein Anschlußelement (21) die Verbindung der Detektorschaltung (4) zur Auswerteschaltung (6) über eine Signalleitung (9) herstellen.

7. Münzdetektor nach einem der vorhergehenden Ansprüche,
**dadurch gekennzeichnet,**
daß die Isolierfolie (14) ein biegbares Band (27) aus Polyimid ist.

8. Verfahren zur Herstellung eines induktiven Münzdetektors mit einer Detektorschaltung (4), die auf einem Trägerblatt (30) eine LC-Oszillatorschaltung (25) mit einer Spule (3) aus einer spiralförmigen Leiteranordnung (11, 11'; 16) und eine Meßschaltung (26) aufweist, mit folgenden Verfahrensschritten:
a) Stanzen von Positionierlöchern (29; 29') in ein einseitig oder zweiseitig mit Leitermaterial kaschiertes Band (27) aus einer insbesondere flexiblen Isolierfolie (14) in vorbestimmten Abständen (A) in Randzonen (28; 28') und Freistanzen des Trägerblattes (30) aus dem Band (27), wobei das Trägerblatt (30) über schmale Stege (31) mit den Randzonen (28; 28') und mit die Randzonen (28; 28') verbindenden Querstege (32) verbunden bleibt,
b) Abdecken von Leiterteilen (11; 11'; 17; 18; 21; 22; 24) im Register der Positionierlöcher (29; 29') mittels auf dem Leitermaterial angeordneter Ätzmasken (33),
c) Wegätzen des freiliegenden überflüssigen Leitermaterials,
d) Entfernen der Ätzmasken (33),
e) Befestigen eines Substrats (24) mit der Detektorschaltung (4) im Register der Positionierlöcher (29; 29') auf dem Trägerblatt (30) und Anschließen der Detektorschaltung (4) über elektrische Verbindungen (20) an fahnenförmige Anschlußelemente (21) und über Brücken (19, 19') an die spiralförmige Leiteranordnung (11, 11'; 16),
f) Umpressen oder Umspritzen des derart bestückten Trägerblatts (30) mit Kunststoff zur Bildung eines flachen Gehäuses (22; 22'), dessen Flachseiten (23; 23') parallel zur Ebene der Leiteranordnung (11, 11') ausgerichtet sind, und
g) Durchtrennen verbleibender Stege (31) und Freischneiden der Anschlußelemente (21).

9. Verfahren zur Herstellung eines induktiven Münzdetektors mit einem einseitig mit Leitermaterial kaschiertem Band aus einer insbesondere flexiblen Isolierfolie nach Anspruch 8,
**dadurch gekennzeichnet,**
daß die Detektorschaltung (4) über elektrische Verbindungen (20) an fahnenförmige Anschlußelemente (21) und über Brücken (19, 19') an einen Spulenanschluß (17, 18) und an das Zentrum (15) der spiralförmigen Leiteranordnung (11, 11') angeschlossen werden.

10. Verfahren zur Herstellung eines induktiven Münzdetektors mit einem zweiseitig mit Leitermaterial kaschiertem Band aus einer insb. flexiblen Isolierfolie nach Anspruch 8,
**dadurch gekennzeichnet,**
daß die Detektorschaltung (4) über elektrische Verbindungen (20) an fahnenförmige Anschlußelemente (21) und über Brücken (19, 19') an Spulenanschlüsse (17, 18) der spiralförmigen Leiteranordnung (11, 11'; 16) angeschlossen werden, wobei der eine Teil der spiralförmigen Leiteranordnung (11) mit dem weiteren Teil der spiralförmigen Leiteranordnung (11') mittels einer Durchkontaktierung (16) im Zentrum (15) beider spiralförmiger Leiteranordnungen (11, 11') verbunden wird.

11. Verfahren nach einem der Ansprüche 8 - 10,
**dadurch gekennzeichnet,**
daß in einem weiteren Verfahrensschritt der Münzdetektor mit elektrischer Energie versorgt und die Leerlauffrequenz (f₀) der LC-Oszillatorschaltung (25) abgeglichen wird.

12. Verwendung des Münzdetektors nach einem der Ansprüche 1 - 7 als Sensor zum Feststellen der Annäherung eines Metallstücks.

## Claims

1. A coin detector for the inductive sensing of coins (2) moving in a coin passage (1) by means of a high-frequency alternating electromagnetic field with an LC oscillator circuit (25) for producing the high-frequency alternating field, wherein the inductive component of the LC oscillator circuit (25) is formed by an electric coil (3) which is arranged in the form of a flat spiral-shaped conductor arrangement (11, 11') on a carrier in strip or plate form and serves to produce an alternating field which extends in the coin passage (1) substantially perpendicularly to the direction (13) of movement of the coin, wherein further components of the LC oscillator circuit (25) are arranged on the carrier and are connected to the coil (3), and with an evaluation circuit (6), characterised in that the carrier is in the form of an insulating film (14), that the insulating film (14) serves as a carrier not only for the LC oscillator circuit (25) but also for a measuring circuit (26), that the LC oscillator circuit (25) with the measuring circuit (26) forms a detector circuit (4) for the coins (2), that the LC oscillator circuit (25) is connected to the spiral-shaped conductor arrangement (11, 11') by way of short connecting bridges (19, 19'), that the detector circuit (4) produces a signal for actuation of the evaluation circuit (6), which signal is dependent on the frequency deviation (δf) between the idler frequency (fₒ) and the frequency (f) of the LC oscillator circuit (25) which is dependent on the loading of the alternating electromagnetic field, and that the detector circuit (4) is connected by way of feed lines (7) to a feed device (5) of the coin tester for power supply purposes and by way of a signal line (9) to a recognition circuit (6) of the coin tester for signal transmission purposes.

2. A coin detector according to claim 1 characterised in that the oscillator circuit (25) and/or the measuring circuit (26) are integrated using CMOS technology on a semiconductor chip.

3. A coin detector according to claim 1 or claim 2 characterised in that the frequency-determining capacitor of the LC oscillator circuit (25) is arranged as a separate component element on a substrate (24) and is directly connected to electrical connections of the spiral-shaped conductor arrangement (11, 11').

4. A coin detector according to one of the preceding claims characterised in that arranged in the measuring circuit (26) is a device for storage of the idler frequency (fₒ) of the LC oscillator circuit.

5. A coin detector according to one of the preceding claims characterised in that the detector circuit (4) has plastics material injection-moulded or pressed therearound and forms a flat housing (22), the flat sides (23, 23') of which are oriented parallel to the plane of the spiral-shaped conductor arrangement (11, 11').

6. A coin detector according to claim 5 characterised in that at least three connecting elements (21) are taken out of the housing (22), of which two connecting elements (21) make the connection of the detector circuit (4) to an electrical feed voltage source (5) by way of feed lines (7) and at least one connecting element (21) makes the connection of the detector circuit (4) to the evaluation circuit (6) by way of a signal line (9).

7. A coin detector according to one of the preceding claims characterised in that the insulating film (14) is a bendable strip (27) of polyimide.

8. A process for the production of an inductive coin detector having a detector circuit (4) which on a carrier sheet (30) has an LC oscillator circuit (25) with a coil (3) comprising a spiral-shaped conductor arrangement (11, 11'; 16) and a measuring circuit (26), comprising the following process steps:
a) punching positioning holes (29; 29') into a strip (27) which is lined on one or two sides with conductor material and which comprises an in particular flexible insulating film (14) at predetermined spacings (A) in edge zones (28; 28') and punching free the carrier sheet (30) from the strip (27), with the carrier sheet (30) remaining connected by way of narrow web portions (31) to the edge zones (28; 28') and with transverse web portions (32) connecting the edge zones (28; 28'),
b) covering conductor portions (11; 11'; 17; 18; 21; 22; 24) in the register relationship of the positioning holes (29; 29') by means of etching masks (33) arranged on the conductor material,
c) etching away the exposed superfluous conductor material,
d) removing the etching masks (33),
e) fixing a substrate (24) to the detector circuit (4) in the register relationship of the positioning holes (29; 29') on the carrier sheet (30) and connecting the detector circuit (4) by way of electrical connections (20) to lug-shaped connecting elements (21) and by way of bridges (19, 19') to the spiral-shaped conductor arrangement (11, 11'; 16),
f) pressing or injection-moulding plastics material around the carrier sheet (30) constructed in that way to form a flat housing (22; 22'), the flat sides (23; 23') of which are oriented parallel to the plane of the conductor arrangement (11, 11'), and
g) severing remaining web portions (31) and cutting the connecting elements (21) free.

9. A process for the production of an inductive coin detector having a strip lined on one side with conductor material and comprising an in particular flexible insulating film according to claim 8 characterised in that the detector circuit (4) is connected by way of electrical connections (20) to lug-shaped connecting elements (21) and by way of bridges (19, 19') to a coil connection (17, 18) and to the centre (15) of the spiral-shaped conductor arrangement (11, 11').

10. A process for the production of an inductive coin detector having a strip lined on two sides with conductor material and comprising an in particular flexible insulating film according to claim 8 characterised in that the detector circuit (4) is connected by way of electrical connections (20) to lug-shaped connecting elements (21) and by way of bridges (19, 19') to coil connections (17, 18) of the spiral-shaped conductor arrangement (11, 11'; 16), wherein the one portion of the spiral-shaped conductor arrangement (11) is connected to the further portion of the spiral-shaped conductor arrangement (11') by means of a through-contacting means (17) in the centre (15) of both spiral-shaped conductor arrangements (11, 11').

11. A process according to one of claims 8 to 10 characterised in that in a further step in the process the coin detector is supplied with electrical energy and the idler frequency (fₒ) of the LC oscillator circuit (25) is adjusted.

12. Use of the coin detector according to one of claims 1 to 7 as a sensor for detecting the approach of a piece of metal.

## Revendications

1. Détecteur de pièces de monnaie destiné à une analyse inductive des pièces de monnaie (2) qui circulent dans une rigole pour pièces de monnaie (1), à l'aide d'un champ alternatif électromagnétique à haute fréquence, comprenant un circuit oscillant (25), pour produire le champ alternatif à haute fréquence, les composants inductifs du circuit oscillant LC (25) étant constitués par une bobine électrique (3), qui est disposée sous forme de structure conductrice (11, 11') en forme de spirale plate sur un substrat en forme de bande ou de carte, et est destinée à produire un champ alternatif dans la rigole pour pièces de monnaie (1), lequel champ est sensiblement perpendiculaire au sens de circulation de la pièce de monnaie (13), d'autres composants du circuit oscillant LC (25) étant disposés sur le substrat et reliés à la bobine (3), et comprenant un circuit d'analyse (6), caractérisé
en ce que le substrat est une feuille isolante (14), en ce que la feuille isolante (14) est utilisée comme substrat non seulement pour le circuit oscillant LC (25), mais aussi pour un circuit de mesure (26), en ce que le circuit oscillant LC (25) forme avec le circuit de mesure (26) un circuit de détection (4) pour les pièces de monnaie (2), en ce que le circuit oscillant LC (25) est relié par des ponts de liaison courts (19, 19') à la structure conductrice (11, 11') en forme de spirale,
en ce que le circuit de détection (4) émet un signal qui dépend de la différence de fréquence (δf) entre la fréquence à vide (f₀) et la fréquence (f) du circuit oscillant LC (25) qui dépend de la charge du champ alternatif électromagnétique, lequel signal est destiné à commander le circuit d'analyse, et
en ce que le circuit de détection (4) est relié par des lignes d'alimentation (7) à un dispositif d'alimentation (5) du dispositif de contrôle des pièces de monnaie pour l'alimentation en énergie, et est relié par une ligne de transmission de signaux (9) à un circuit d'analyse (6) du dispositif de contrôle des pièces de monnaie pour la transmission des signaux.

2. Détecteur de monnaie selon la revendication 1, caractérisé en ce que le circuit oscillant (25) et/ou le circuit de mesure (26) sont intégrés sur une puce semi-conductrice selon la technologie CMOS.

3. Détecteur de monnaie selon la revendication 1 ou 2, caractérisé en ce que le condensateur, de fréquence déterminée, du circuit oscillant (25) est monté sur le substrat en tant que composant séparé et directement relié aux connexions électriques de la structure conductrice (11, 11') en forme de spirale.

4. Détecteur de monnaie selon l'une quelconque des revendications précédentes, caractérisé en ce qu'un dispositif de sauvegarde de la fréquence à vide (fₒ) de l'oscillateur LC est monté dans le circuit de mesure (26).

5. Détecteur de monnaie selon l'une quelconque des revendications précédentes, caractérisé en ce qu'une matière synthétique a été injectée ou compressée autour du circuit de détection (4), qui forme ainsi un boîtier plat (22), dont les faces planes (23, 23') sont parallèles au plan de la structure conductrice (11, 11') en forme de spirale.

6. Détecteur de monnaie selon la revendication 5, caractérisé en ce qu'au moins trois éléments de connexion (21) sortent du boîtier (22), parmi lesquels deux éléments de connexion (21) établissent par l'intermédiaire de lignes d'alimentation (7) la liaison entre le circuit de détection (4) et une source d'alimentation de tension électrique (5) et au moins un élément de connexion (21) établit la liaison entre le circuit de détection (4) et le circuit d'analyse (6) par l'intermédiaire d'une ligne de transmission de signaux (9).

7. Détecteur de monnaie selon l'une quelconque des revendications précédentes, caractérisé en ce que la feuille isolante (14) est une bande flexible (27), réalisée en polyimide.

8. Procédé de fabrication d'un détecteur de monnaie inductif comprenant un circuit de détection (4), qui comporte un circuit oscillant LC (25) avec une bobine (3) formée par une structure conductrice (11, 11' ; 16) en forme de spirale et un circuit de mesure (26), montés sur une feuille de support (30), lequel procédé comprend les étapes suivantes :
a) découpage de trous de positionnement (29 ; 29') dans une bande (27) revêtue d'un matériau conducteur sur une ou deux faces et réalisée dans une feuille isolante (14), en particulier flexible, sur des distances déterminées A dans des zones de bordure (28 ; 28'), et découpage dans la bande (27) de la feuille de support (30), la feuille de support (30) restant reliée par d'étroites languettes (31) avec les zones de bordure (28 ; 28') et par des languettes transversales (32) avec les zones de bordure (28 ; 28') ;
b) protection des éléments conducteurs (11 ; 11' ; 17 ; 18 ; 21 ; 22 ; 24) dans la zone des trous de positionnement (29 ; 29') à l'aide de masques de gravure (33) disposés sur le matériau conducteur ;
c) élimination par gravure du matériau conducteur superflu non protégé ;
d) suppression des masques de gravure (33) ;
e) fixation d'un substrat (24) avec le circuit de détection (4) dans la zone des trous de positionnement (29 ; 29') sur la feuille de support (30) et raccordement du circuit de détection (4) par l'intermédiaire de liaisons électriques (20) avec des éléments de connexion (21) en forme de barrettes et par l'intermédiaire de ponts (19, 19') avec la structure conductrice (11, 11' ; 16) en forme de spirale ;
f) compression ou injection de matière synthétique autour de la feuille de support (30) ainsi traitée pour former un boîtier plat (22 ; 22'), dont les faces planes (23 ; 23') sont parallèles au plan de la structure conductrice (11, 11') ;
g) séparation des languettes (31) restantes et découpage des éléments de connexion (21).

9. Procédé de fabrication d'un détecteur de monnaie inductif comprenant une bande revêtue sur une face d'un matériau conducteur, réalisée dans une feuille isolante, en particulier flexible, selon la revendication 8, caractérisé en ce que le circuit de détection (4) est raccordé par l'intermédiaire de liaisons électriques (20) avec des éléments de connexion (21) en forme de barrettes et par l'intermédiaire de ponts (19, 19') avec une connexion à la bobine (17, 18) et avec le centre (15) de la structure conductrice (11, 11') en forme de spirale.

10. Procédé de fabrication d'un détecteur de monnaie inductif comprenant une bande revêtue sur les deux faces d'un matériau conducteur, réalisée dans une feuille isolante, en particulier flexible, selon la revendication 8, caractérisé en ce que le circuit de détection (4) est raccordé par l'intermédiaire de liaisons électriques (20) avec des éléments de connexion (21) en forme de barrettes et par l'intermédiaire de ponts (19, 19') avec des connexions à la bobine (17, 18) de la structure conductrice (11, 11' ; 16) en forme de spirale, une partie de la structure conductrice (11) en forme de spirale étant reliée à l'autre partie de la structure conductrice (11') en forme de spirale par un trou métallisé (16) réalisé au centre (15) des deux structures conductrices (11, 11') en forme de spirales.

11. Procédé selon l'une quelconque des revendications 8 à 10, caractérisé en ce que, au cours d'une autre étape du procédé, le détecteur de pièces de monnaie est alimenté en énergie électrique et la fréquence à vide (fₒ) du circuit oscillant LC (25) est équilibrée.

12. Utilisation du détecteur de pièces de monnaie selon l'une quelconque des revendications 1 à 7, en tant que capteur destiné à détecter l'approche d'une pièce métallique.
